# FASCICULE DE BREVET EUROPEEN

(11) **EP 1 134 345 B1**
(45) Date de publication et mention de la délivrance du brevet: **03.01.2007**
(21) Numéro de dépôt: 00500246.4
(22) Date de dépôt: 23.11.2000
(51) Int. Cl.: E05D 7/02, E05D 7/04, E05D 11/04, E05F 1/12

(54) **Charnière réglable en hauteur**
Höhenverstellbares Scharnier
Height adjustable hinge

(30) Priorité: 17.03.2000 ES 200000645
(43) Date de publication de la demande: 19.09.2001
(73) Titulaire: Garcia Sanz, Maria del Carmen, 28923 Alcoron (Madrid) (ES)
(72) Inventeur: Garcia Sanz, Maria del Carmen, 28923 Alcoron (Madrid) (ES)
(74) Mandataire: Urizar Barandiaran, Miguel Angel

(56) Documents cités:
- CH-A- 170 974
- DE-A- 2 356 166
- DE-C- 172 151
- FR-A- 2 293 557
- GB-A- 161 065
- GB-A- 2 122 679

## Description

La présente invention a trait à une nouvelle charnière réglable en hauteur, de celles qui se composent d'un axe monté sur une demi-partie femelle et sur lequel pivote une demi-partie mâle.

On connaît déjà, et c'est une chose usuelle, l'emploi de ces charnières renforcées sur de lourdes portes (par exemple, sur des portes blindées).

L'emploi des charnières renforcées actuelles ne permet pas de corriger les jeux et/ou les désajustements lorsque, du fait de l'utilisation (avec le temps) ou de dénivellations de l'ouvrage (dans des constructions nouvelles ou restaurées), ces jeux et ces désajustements apparaissent, qui se traduisent par des frottements du battant de porte avec son cadre.

Il est connu par DE2356166 une charnière réglable en hauteur comprenant les caractéristiques du préambule de la revendication 1 et qui se compose d'un axe monté sur une demi-partie femelle et sur lequel pivote une demi-parties mâle, sur ledit axe, et en corrélation avec la partie femelle, est disposé extérieurement un roulement axial sur lequel prend appui la partie mâle.

Cette charnière ne fixe pas l'axe dans une position tendue.

La charnière réglable en hauteur est définie, suivant la présente invention par les caractéristiques de la revendication 1.

Sur cet axe, et en corrélation avec la partie femelle, on dispose extérieurement un roulement axial sur lequel, de façon directe ou indirecte, prend appui la partie mâle.

En correlation avec ce roulement axial, on dispose une ou plusieurs rondelles/cales autobloquante(s) qui règle(nt) en hauteur le positionnement entre les parties mâle et femelle de la charnière.

La fenêtre de l'axe est fendue et s'adapte à l'axe de symétrie de la charnière afin d'assurer sa reversibilité de positionnement dans des charnières droite/gauche.

Préférentiellement, la partie mâle comporte une pluralité d'orifices alignés. Dans l'un d'entre eux, on place le piton qui, traversant également sa fenêtre fendue, fixe l'axe dans une position tendue.

Additionnellement, on dispose une rondelle élastique qui offre une continuité structurelle entre les parties mâle et femelle de la charnière, en couvrant l'axe dans l'espace délimité par ses différentes hauteurs.

Pour mieux comprendre l'objet de la présente invention, on représente sur les plans une forme préférentielle de réalisation pratique susceptible de changements accessoires qui n'en dénaturent pas le fondement.
La figure 1 représente une section générale schématique d'une charnière réglable en hauteur avec l'ensemble de ses composants et de ses particularités en position de travail.
La figure 2 représente une section générale schématique similaire à la figure 1, qui inclut l'axe (3) avec un ressort interne qu'on peut tendre d'une tête extrême (3a) et avec une fenêtre (31) de l'axe (3) où est logé le piton (4).
La figure 3 représente, en détail amplifié, le roulement axial (5) et une rondelle/cale (6) disposés en corrélation l'un avec l'autre.
La figure 4 représente, de façon schématique, une section partielle, en détail amplifié, suivant l'indication A:A de la figure 2, avec plusieurs orifices (O¹), (O²), (O³), dans la demi-partie mâle (1) de la charnière pouvant être placés face à la fenêtre (31) de l'axe (3).

On décrit ci-dessous un exemple de réalisation pratique, non limitative, de la présente invention.

La présente invention a trait a une charnière réglagle en hauteur.

Ce type de charnière est structuré en deux demi-parties ou battants, l'une mâle (1) et l'autre femelle (2) montées sur un axe (3). Les parties mâle (1) et femelle (2) ont une hauteur différente, délimitant entre elles une amplitude (h) -qui offre, de préférence, une continuité au regard, du fait de l'inclusion d'une rondelle élastique (8).

Pour sa part, l'axe (3) comporte un ressort interne -figure 2-, accessible à travers une fenêtre (31) dans laquelle on met en place un piton (4) qui, logé également dans un orifice (O¹) de la partie mâle (1), fixe l'axe (3) dans une position tendue pré-réglable à partir d'une tête extrême (3a).

Conformément à l'invention et suivant la réalisation représentée -figure 1- sur cet axe (3) et en corrélation avec la partie femelle (2), on dispose extérieurement un roulement axial (5) sur lequel prend appui la partie mâle (1), soit directement soit indirectement par interposition d'au moins une rondelle/cale (6) autobloquante sur l'axe (3)

Il est habituel -et ne fait pas l'objet de l'invention- d'inclure une ou plusieurs frettes pour permettre aux parties mâle (1) et femelle (2) de la charnière de pivoter librement par rapport à l'axe (3) avec un minimum de frottement.

Conformément à l'invention et suivant la réalisation représentée -figure 3-, la fenêtre (31) de l'axe (3) est fendue et s'adapte à l'axe (e2) transversal de symétrie de la charnière; de façon à en assurer la reversibilité de positionnement: une même charnière, suivant l'invention, peut être utilisée indifféremment sur des portes fermant à droite ou à gauche.

La partie mâle (1) comporte une pluralité d'orifices (O¹), (O²), (O³) alignés génératriciellement et susceptibles de se placer, les uns ou les autres, en face de la fenêtre (31) de l'axe (3), pour y loger le piton (4) qui fixe l'axe (3) dans une position tendue.

Avec cette structure et cette disposition, la charnière offre un minimum de frottement lors de l'ouverture et de la fermeture -facilitées par le roulement axial (5) et les frettes (7)- Face à un frottement éventuel, on interpose une ou plusieurs rondelles/cales (6) jusqu'à ce qu'il soit supprimé. L'épaisseur de la ou des rondelles/cales (6) est compensée visuellement en comprimant la rondelle élastique (8) sans aucun conditionnement dans ses limites élastiques.

## Revendications

1. Charnière réglable en hauteur, de celles qui se composent d'un axe (3) monté sur une demi-partie femelle (2) et sur lequel pivote une demi-partie mâle (1), sur cet axe (3), et en corrélation avec la partie femelle (2), on dispose extérieurement un roulement axial (5) sur lequel, directement ou indirectement, prend appui la partie mâle (1), **se caractérisant par le fait qu'**en corrélation avec ce roulement axial, on dispose une ou plusieurs rondelles ou cales autobloquantes (6) de la charnière qui règlent en hauteur le positionnement entre les parties mâle (1) et femelle (2) de la charnière et **par le fait que** cet axe comporte un ressort interne accessible par l'intermédiaire d'une fenêtres (31) de l'axe (3) où est positionné un piton (4) qui se loge également dans un orifice (O1-O3) de la partie mâle (1), pour fixer l'axe dans une position tendue, que la fenêtre (31) de l'axe est fendue et s'adapte à l'axe de symétrie (e2) de la charnière, afin d'en assurer la réversibilité de positionnement sur des charnières droite ou gauche.

2. Charnière réglable en hauteur, suivant la précédente revendication **se caractérisant par le fait que** la partie mâle comporte une pluralité d'orifices (O₁-O₃) alignés, dans l'un d'entre eux, on dispose le piton (4) qui, traversant également sa fenêtre fendue (31), fixe l'axe (3) dans une position tendue.

3. Charnière réglable en hauteur, suivant les revendications précédentes, **se caractérisant par le fait que** l'on dispose, additionnellement, une rondelle élastique (8) qui offre une continuité structurelle entre les parties mâle (1) et femelle (2) de la charnière et recouvre l'axe (3) dans l'espace délimité par ses différentes hauteurs.

## Claims

1. Hinge adjustable in height, of the kind that comprises a shaft (3) mounted in a female semi-part (2) and in which shaft (3) a male semi-part (1) pivots. In this shaft (3) on the outside and in correlation with the female semi-part (2), there is an axial bearing (5) where the male semi-part (2) directly or indirectly rests, **characterised** because, in correlation with this axial bearing there is one or several hinge self-locking washers/block (6), which regulate the height position between male (1) and female (2) parts of the hinge. This shaft bears an internal spring accessible by means of the window (31) of the shaft (3) where a stud (4) also housed in an opening (O₁-O₃) of the male semi-part (1) is positioned to secure the shaft in a tight position, the window (31) of the shaft is almond-shaped and fits in the symmetry shaft (e₂) of the hinge to ensure its positional reversibility in right or left hinges.

2. Hinge adjustable in height, according to previous claim, **characterised** because the male semi-part forms a plurality of aligned openings (O₁-O₃), in one of which there is a stud (4), which, also crossing its almond-shaped window (31), fastens to the shaft (3) in a tight position..

3. Hinge adjustable in height, according to previous claims, **characterised** because, in addition, it has an elastic washer (8) that offers structural continuity between male (1) and female (2) semi-parts of the hinge, covering the shaft (3) in the interspace delimited by its different heights.

## Patentansprüche

1. In der Höhe regulierbares Scharnier bestehend aus einer in einem weiblichen Halbelement (2) montierten Welle (3) mit einem auf dieser Welle (3) montierten schwenkbar angeordneten männlichen Halbelement (1) und einem extern an dieser Welle (3) angebrachten und mit dem weiblichen Halbelement (2) zusammenwirkenden axialen Wälzlager (5), auf dem auf direkte bzw. indirekte Weise das männliche Halbelement abgestützt wird, **dadurch gekennzeichnet, dass** in Zusammenwirkung mit diesem axialen Wälzlager eine oder auch mehrere selbstblockierende Unterlegscheiben / Unterlagen (6) des Scharniers vorgesehen sind, welche die Positionierung zwischen dem männlichen (1) und dem weiblichen (2) Element des Scharniers in der Höhe regulieren, wobei die genannte Welle über eine über das Fenster (31) der Welle (3) zugängliche Feder verfügt, auf der ein gleichzeitig in einer Aufnahme (O₁-O₃) des männlichen Halbelements (1) sitzender Zapfen zu dem Zweck angebracht ist, die Welle in einer vorgespannten Stellung zu halten. Das Fenster (31) der Welle ist geschlitzt und wird in der Symmetrieachse (e₂) des Scharniers gebildet um die positionelle Umkehrbarkeit in rechts- bzw. linksschwenkenden Scharnieren zu gewährleicten.

2. In der Höhe regulierbares Scharnier nach dem vorangegangenen Anspruch, **dadurch gekennzeichnet, dass** das männliche Halbelement eine Vielzahl von ausgerichteten Öffnungen (O₁-O₃) bildet und in einem derselben der Zapfen (4) angeordnet ist, welcher ebenfalls sein geschlitztes Fenster (31) durchstösst und damit die Welle (3) in einer vorgespannten Position hält.

3. In der Höhe regulierbares Scharnier nach den vorangegangenen Ansprüchen, **dadurch gekennzeichnet, dass** zusätzlich eine Federscheibe (8) vorgesehen ist, welche eine strukturmässige Kontinuität zwischen dem männlichen (1) und dem weiblichen (2) Halbelement des Scharniers bietet und die Welle (3) in dem von den unterschiedlichen Höhen begrenzten Freiraum abdeckt.
